# FASCICULE DE BREVET EUROPEEN

(11) **EP 0 051 548 B1**
(45) Date de publication et mention de la délivrance du brevet: **04.07.1984**
(21) Numéro de dépôt: 81420166.1
(22) Date de dépôt: 03.11.1981
(51) Int. Cl.: D03C 3/24, D03C 1/20, D03C 3/08

(54) **Crochet perfectionné pour mécanique d'armure et analogue**
Platine für Schaftmaschine und dgl.
Hook for a dobby and the like

(30) Priorité: 03.11.1980 FR 8023665
(43) Date de publication de la demande: 12.05.1982
(73) Titulaire: VERDOL S.A., F-69643 Caluire Cedex (FR)
(72) Inventeur: Mouterde, Pierre, F-38780 Pont Eveque (FR); Mutschler, Ulrich, F-69300 Caluire (FR)
(74) Mandataire: Karmin, Roger

## Description

La présente invention est relative à des perfectionnements apportés aux crochets d'une mécanique d'armure destinée à commander la formation de la foule d'un métier à tisser. Elle vise aussi les ratières qui contrairement aux mécaniques proprement dites ne commandent pas une multiplicité de lisses indépendantes mais des cadres de lisses.

Il existe un nombre important de moyens de réaliser des crochets de mécanique d'armure ou de ratière en vue d'améliorer le rendement des machines en question. Il est souvent prévu d'utiliser les barreaux d'une grille fixe ou mobile pour agir sur les crochets en vue de leur faire subir une flexion destinée à déplacer leurs becs usuels pour qu'ils échappent ou au contraire ils soient saisis par les griffes des cadres inférieur ou supérieur. En général l'action des barreaux sur les crochets s'effectue lorsque ceux-ci présentent une grande vitesse de déplacement si bien qu'ils subissent des frottements importants et/ou des chocs violents. En outre il est souvent nécessaire de déplacer le cadre de griffes supérieur pour permettre la descente des crochets, le déplacement latéral minimum de ce cadre étant fonction de la charge au crochet. Comme dans la plupart des cas le déplacement latéral des cadres s'effectue au moment où cette charge est importante les crochets subissent une contrainte trop élevée.

On a également pensé à réaliser des crochets qui se séparent en deux nappes suivant qu'ils montent ou qu'ils descendent, lesdits crochets se plaquant contre les griffes qui les entraînent. A cet effet les griffes sont disposées parallèlement aux aiguilles par l'intermédiaire desquelles les crochets sont pressés. Comme dans ce cas on veut pouvoir effectuer le croisement effectif des griffes, l'espace entre les deux griffes d'un crochet qui appartiennent aux deux cadres est relativement réduit tandis que le déplacement dans le sens perpendiculaire aux aiguilles dû à l'accrochage à une griffe est faible, donc délicat. Un tel dispositif est décrit dans le document FR-A-2 318 958. Cette disposition ne permet pas d'avoir un déplacement relatif correct entre les becs du crochet et les griffes du fait du jeu engendré par le glissement desdits becs sur les griffes correspondantes.

Il existe aussi des crochets à branche unique nécessitant l'utilisation d'une mécanique Jacquard à deux cylindres ce qui est un inconvénient majeur du fait du coût d'une telle mécanique.

Dans d'autres agencements on a prévu des crochets nécessitant l'utilisation de deux grilles mobiles ce qui complique la fabrication des mécaniques utilisant de tels crochets.

Lors d'un incident les métiers à tisser s'arrêtent en général brutalement. Etant donné leur inertie, certains crochets étant en déplacement ascendant lors de l'arrêt décollent des griffes. Ce phénomène est préjudiciable si le crochet est sous contrainte à ce moment car il ne retombe pas sur la griffe mais il retourne directement à sa position de repos c'est-à-dire en appui sur la planche de fond. Cet incident risque de détériorer les crochets et de poser des problèmes lors de la remise en marche des métiers car la position des crochets est alors indéterminée.

Les perfectionnements qui font l'objet de la présente invention visent à remédier aux inconvénients des crochets et dispositifs agissant sur eux existant actuellement sur le marché et à permettre la réalisation d'une mécanique d'armure dont les crochets ne subissent que des contraintes très faibles pendant le fonctionnement.

C'est ainsi qu'en position basse, c'est-à-dire quand ils reposent sur la planche de fond, les crochets sont en simple appui contre une butée. Ils ne sont fléchis que pendant la presse donc quand ils sont à vitesse nulle. Il n'y a donc pas de frottement. Quand les crochets sont pris par les griffes du cadre supérieur c'est-à-dire qu'ils s'élèvent, le contact avec la butée est très court et se fait à vitesse faible. Là encore les frottements sont très réduits.

Grâce à l'agencement suivant l'invention la flexion des crochets qui est nécessaire pour obtenir le renvoi du mouvement des aiguilles de presse a lieu lorsque le crochet est posé sur la planche de fond. La presse n'est donc pas tributaire ou très peu de la charge aux crochets ce qui permet l'obtention d'une presse régulière.

Du fait que les griffes des cadres sont disposées dans le sens classique l'espace entre les lames susceptibles d'intéresser un crochet est beaucoup plus grand que lorsque lesdites griffes sont orientées parallèlement aux aiguilles, de sorte que les corchets établis conformément à l'invention peuvent subir une usure sans que celà nuise au fonctionnement général.

Le dessin annexé, donné à titre d'exemple, permettra de mieux comprendre l'invention, les caractéristiques qu'elle présente et les avantages qu'elle est susceptible de procurer :
Figures 1 à 12 illustrent l'un des crochets d'une mécanique d'armure comportant application des perfectionnements suivant l'invention, à ses différentes positions pendant la marche de la mécanique.
Figure 13 est une vue semblable à celle de fig. 12 mais illustrant une variante d'exécution du crochet de manière qu'il puisse fonctionner avec une presse inversée.
Figure 14 est une vue semblable à celle de fig. 11 mais montrant une variante de réalisation du crochet, son extrémité supérieure étant décalée.
Figure 15 illustre encore une variante d'un crochet propre à permettre un croisement réel des griffes.
Figure 16 montre une autre variante permettant d'améliorer le fonctionnement au moment du croisement des becs des crochets et des griffes des cadres.
Figure 17 est une vue semblable à celle de fig. 13 mais illustrant la prise de bec supérieure du crochet par la lame correspondante du cadre supérieur en position basse.

On a illustré en fig. 1 un crochet 1 de mécanique d'armure ou de ratière se présentant sous la forme d'une tige métallique rectiligne dont l'extrémité supérieure est munie d'un bec 2. Un autre bec 3 orienté à l'opposé du premier est placé dans la partie haute du crochet en dessous du premier, comme cela est bien connu dans la pratique. La partie inférieure du crochet 1 est pourvue d'une butée 4 destinée à reposer sur une planche de fond usuelle 5 que le crochet traverse dans une perforation tronconique 5a. Un troisième bec 6 est associé au bas du crochet 1. On notera que les trois becs sont rectilignes et orientés obliquement vers le bas.

Une aiguille 7 croise le crochet 1 auquel elle est liée par une boucle 7a que ledit crochet traverse.

Les becs 2 et 3 du crochet 1 sont destinés à coopérer avec des griffes 8a, 9a respectivement d'un cadre supérieur 8 et d'un cadre inférieur 9.

On note également la présence d'une lame inférieure 10 dite lame de pas ouvert et sur laquelle vient reposer le bec 6 lorsqu'on désire que le crochet reste en position haute.

On ne reviendra pas plus en détail sur la description ci-dessus qui correspond à un agencement bien connu dans la pratique.

Conformément à l'invention, le crochet 1 est pourvu d'une cambrure ou bosse 1a située dans le plan des becs 2 et 3 et qui en position basse de ce crochet est en appui contre une butée réalisée sous la forme d'un doigt fixe 11 qui peut d'ailleurs être constitué par l'un des barreaux d'une grille fixe. Comme illustré en fig. 1 l'orientation du crochet 1 en position basse, c'est-à-dire sa butée 4 reposant sur la planche de fond 5, est déterminée par l'appui de la bosse 1a, contre le doigt 11. Dans la position représentée l'extrémité 2a, du bec 2 est légèrement décalée par rapport à la griffe 8a de manière que lorsque celle-ci s'élève elle accroche le bec 2 d'abord par son extrémité puis sur toute sa longueur du fait du déplacement relatif de celui-ci par rapport à la face supérieure inclinée de la griffe. On observe que la bosse ne fait pratiquement pas travailler le crochet à la flexion, son rôle étant seulement de l'orienter. Lorsque la bosse 1a, ne coopère pas avec le doigt 11 chaque crochet 1 travaille de la même manière que les crochets usuels à une branche des mécaniques d'armure connues.

En fig. 2 le bec 2 du crochet 1 a été saisi par la griffe 8a du cadre supérieur 8 de telle sorte qu'à la redescente de ce cadre 8 le bec 6 est retenu par la lame 10 ce qui correspond à la position de pas ouvert (fig. 3). Si l'on désire que le crochet 1 descende, on déplace l'aiguille 7 dans le sens de la flèche 12 (fig. 4) lorsque le cadre 8 a effectué sa course complète c'est-à-dire lorsqu'il se trouve au point mort haut de cette dernière. A ce moment le bec 6 se trouve légèrement au-dessus de la lame 10 de sorte que le déplacement (appelé presse dans la technique) de l'aiguille 7 vers la droite écarte ledit bec si bien que lorsque le cadre 8 descent il échappe la lame 10.

La position de fig. 5 correspond au passage du bec inférieur 3 du crochet à côté de la griffe 9a du cadre inférieur 9 qui monte pendant que le crochet descent. On constate que du fait du déplacement latéral vers la droite du bec 2 par suite de son glissement par rapport à la griffe 8a, l'extrémité du bec 3 n'entre pas en contact avec la griffe 9a de sorte que le croisement peut s'effectuer sans problème.

On a illustré en fig. 6 la position du crochet 1 lorsqu'on ne veut pas qu'il soit monté par la griffe 8a du cadre supérieur 8. A cet effet l'on presse (suivant flèche 12) sur l'aiguille 7 de manière à cambrer le crochet qui repose alors d'une part contre le doigt 11 et d'autre part contre la paroi latérale de la perforation 5a. Cette déformation provoque le décalage du bec 2 vers la gauche de sorte que lorsque la griffe 8a s'élève elle n'accroche pas ledit bec.

Fig. 7 est une vue semblable à celle de fig. 1 mais montrant les cadres de griffes 8 et 9 à leur position la plus écartée l'un de l'autre, alors qu'en fig. 1 ils sont représentés à leur position la plus rapprochée.

Lorsque les cadres 8 et 9 occupent la position illustrée en fig. 7 les crochets 1 peuvent être soulevés par action des griffes 9a du cadre 9 sur les becs 3. En effet en fig. 1 et 7 les extrémités 2a, 3a des becs 2 et 3 se trouvent légèrement décalées par rapport à la face correspondante des griffes de telle manière que si l'une ou l'autre s'élève, elle accroche respectivement le bec 2 (fig. 1) ou le bec 3 (fig. 7). Par suite du déplacement latéral du crochet dû à la coopération du bec incliné 3 avec la face oblique supérieure de la griffe 9a, le bec 2 évite la griffe 8a lorsque le cadre 8 descend. fig. 8 illustre le crochet en cours d'élévation entraîné par la griffe 9a du cadre inférieur 9.

Lorsque les deux cadres s'éloignent à nouveau l'un de l'autre c'est-à-dire que le cadre inférieur redescend, si on n'agit pas sur le crochet en pressant par l'intermédiaire de l'aiguille 7, ce crochet reste en position haute par coopération de son bec 6 avec la lame de pas ouvert 10 (fig. 9).

Si une presse suivant la flèche 12 est exercée par l'aiguille 7 en position haute du crochet (fig. 10) le bec 6 échappe la lame de pas ouvert 10, et il redescend à sa position basse de fig. 7.

Comme en référence à fig. 5 la position du crochet illustré en fig. 11 montre comment la translation du crochet provoquée par la coopération du bec 3 avec la griffe 9a entraîne une orientation telle du crochet que son bec 2 peut croiser la griffe 8a lorsque celle-ci monte et que le crochet descent.

Si l'on exerce la presse suivant la flèche 12 sur le crochet situé comme illustré en fig. 7, sa flexion entre le doigt 11 et la face latérale de la perforation 5a de la planche de fond 5 entraîne le décalage du bec 3 hors de portée de la griffe 9a de sorte que lors de l'élévation de cette dernière elle ne peut agir sur le crochet qui reste à sa position d'origine (fig. 12).

Bien entendu le crochet établi conformément à l'invention peut fort bien être utilisé lors d'une presse inversée comme illustrée schématiquement en fig. 13 dans laquelle l'orientation des becs des crochets a été inversée en vue de ne pas changer le sens 12 de la presse. On observe que sous l'influence de cette presse le bec 3 vient se placer au-dessus de la griffe 9a du cadre inférieur 9, de telle sorte que lors de l'élévation dudit cadre le crochet est soulevé. Là encore la flexion du crochet due à la presse est prévue entre le doigt 11 et l'alésage 5a de la plaque de fond 5 ; dans ce cas le glissement du bec sur la lame n'est pas indispensable, la presse peut placer le bec directement au-dessus de la griffe.

Si l'on presse le crochet 1 lorsque les deux cadres 8 et 9 sont respectivement à leurs positions la plus basse et la plus haute (fig. 17) la montée du cadre supérieur 8 entraîne l'accrochage du bec supérieur 32 par la lame 8a correspondante dudit cadre. Ainsi le crochet s'élève à partir de sa position de repos sur la planche de fond 5.

On a illustré en fig. 14 une variante d'exécution dans laquelle l'extrémité supérieure du crochet 1 est déportée en direction de la bosse 1a. Cette extrémité comporte une partie rectiligne 1 b parallèle au corps du crochet 1. Bien entendu les griffes 8a sont décalées de la même distance afin que le fonctionnement reste inchangé par rapport à celui décrit plus haut. Dans ces conditions lorsque le bec 2 est saisi par la griffe 8a, ce bec et une portion de la partie 1 sont en appui contre les faces correspondantes de partie 1 b sont en appui contre les faces correspondantes de la griffe 8a. Dès le départ vers le haut du cadre 8 il n'y a donc aucun risque de flottement en rotation du crochet dû à l'action du doigt 11 sur la bosse 1a comme cela risque de se produire dans le mode d'exécution de fig. 1 à 12. La présence de la partie déportée 1 b du crochet lui assure donc une excellente stabilité dès sa prise par les griffes des cadres.

On notera que l'effet produit par la bosse 1a du crochet 1 et le doigt 11 peut être obtenu avec un crochet rectiligne à condition que ce doigt soit déplaçable latéralement comme référencé 11' en fig. 15. Dans ces conditions et pour permettre une orientation déterminée du crochet on peut prévoir de déplacer une butée fixe en vis-à-vis du doigt mobile 11' de manière que celui-ci vienne appuyer le crochet contre cette butée.

On a illustré en fig. 15 des cadres 8 et 9 dont les griffes se croisent réellement c'est-à-dire que celles 8a du cadre 8 sont montées à l'extrémité d'une tige 8b traversant le cadre 9 entre ses griffes 9a. Dans ces conditions on peut utiliser un crochet dont les becs 2 et 3 sont ramenés au niveau de son extrémité et on les a représentés dans cette figure sous les références 14 et 15, le crochet étant lui-même référencé 16. Le fonctionnement d'un tel crochet reste bien entendu parfaitement identique à celui de l'organe décrit en référence aux figures précédentes.

Dans le mode d'exécution illustré en fig. 16 le bec de pas ouvert 6 a été remplacé par une barrette 17 dont l'effet est particulièrement intéressant au moment du croisement du bec 3 et de la griffe 9a du cadre inférieur 9 quand le crochet 1 est actionné par un bec supérieur 2. Cette barrette compense en effet la flexion du crochet due à la presse et facilite le croisement du bec 3 et de la griffe 9a. La longueur de la barrette 17 est telle qu'elle n'est pas en contact avec la lame 10 de pas ouvert lorsque le crochet 1 repose contre la planche de fond 5 afin de ne pas perturber la prise correcte du crochet par les griffes.

## Revendications

1. Mécanique d'armure destinée à commander la formation de la foule d'un métier à tisser notamment d'un métier Jacquard double lève avec pas ouvert du genre comprenant d'une part deux cadres (8, 9) qui se déplacent en opposition et d'autre par des crochets (1-16) munis de becs (2, 3, 14-15) opposés à 180° prévus pour actionner les lisses, et qui sont orientés parallèlement aux aiguilles, tandis que des lames fixes (10) sont prévues pour coopérer avec des becs particuliers (6) des crochets (1-16) en vue de conserver à leur position haute, caractérisée en ce qu'en position basse des crochets on dispose de moyens (1a-11, 11') pouvant déformer latéralement chacun d'eux sous l'effet de la presse de manière que le bout de son bec supérieur (2, 14, 15) ou de son bec inférieur (3) se trouve décalé par rapport à l'arête de la griffe (8a, 9a) afin que le crochet (1-16) ne soit pas élevé par lesdites griffes (8a, 9a) lorsque son cadre (8, 9) monte en cas de presse normale ou au contraire soit élevé en cas de presse inversée, et que lesdits moyens (1a-11, 11') n'agissent plus sur la déformation latérale du crochet (1-16) dès qu'il quitte ladite position basse.

2. Mécanique d'armure suivant la revendication 1, caractérisée en ce que les moyens (1 a-11, 11') pouvant déformer latéralement chaque crochet en position de repos de celui-ci sur la planche de fond sont constitués par une cambrure ou bosse (1a) en soi connue du crochet (1-16) et par une butée fixe (11) connue située entre les deux cadres (8-9) et contre laquelle vient reposer le sommet de la bosse (1a).

3. Mécanique d'armure suivant la revendication 2, caractérisée en ce que l'extrémité (1b) de chaque crochet (1) qui porte le bec supérieur 2 est déportée dans le même sens que la cambrure (la) à la manière en soi connue.

4. Mécanique d'armure suivant la revendication 1, caractérisée en ce que les moyens (1a-11, 11') pouvant déformer latéralement chaque crochet (16) en position basse sont constitués par un doigt (11') déplaçable transversalement et qui prend appui latéralement contre le crochet (16) prévu rectiligne.

5. Mécanique d'armure suivant la revendication 4, caractérisée en ce qu'une butée fixe (13) est disposée à côté de chaque crochet (16) de manière que le doigt (11') vienne le plaquer contre elle en vue de déterminer exactement la déformation latérale du crochet (16) considéré.

6. Mécanique d'armure suivant la revendication 4, caractérisée en ce que les deux becs (14-15) de chaque crochet (16) sont disposés de manière opposée à l'extrémité supérieure de celui-ci afin de permettre le croisement réel des griffes (8a, 9a) à la manière en soi connue.

7. Mécanique d'armure suivant l'une quelconque des revendications 1 à 6, caractérisée en ce que le bec (6) de pas ouvert de chaque crochet (1-16) est remplacé par une barrette (17).

## Claims

1. Shedding mechanism to control the formation of the shed of a loom, especially of a double- cam Jacquard loom with open shed of the type comprising on the one part two frames (8, 9) which move in opposition and on the other part hooks (1-16) provided with projections (2, 3, 14-15) opposed at 180° to work the warp yarns, and which are orientated parallel to the needles, while fixed blades (10) are provided to cooperate with specific projections (6) of the hooks (1-16) to keep them in their raised position, characterised in that in the lowered position of the hooks means (la-11, 11') are disposed for laterally deforming each of them under the effect of the press in such a way that the end of its upper projection (2,14,15) or of its lower projection (3) is displaced relative to the edge of the griff (8a, 9a) so that the hook (1-16) is not raised by the said griffs (8a, 9a) when its frame (8, 9) rises in the case of normal press or conversely is raised in the case of reverse press, and in that said means (1a-11, 11') stop effecting the lateral deformation of the hook (1-16) as soon as it leaves said lowered position.

2. Shedding mechanism according to claim 1, characterised in that the means (1a-11, 11') for laterally deforming each hook, when the latter is in its rest position on the base plate, consist of a camber or irregularity (1a), known per se, of the hook (1-16) and of a known fixed stop (11) situated between the two frames (8, 9) and against which the top of the irregularity (1 a) rests.

3. Shedding mechanism according to claim 2, characterised in that the end (1 b) of each hook (1) which carries the upper projection (2) is off-set in the same sense as the camber (1a) in manner known per se.

4. Shedding mechanism according to claim 1, characterised in that the means (1a-11, 11') for laterally deforming each hook (16) in the lowered position consist of a transversely displaceable finger (11') which is supported laterally against the rectilinear hook (16).

5. Shedding mechanism according to claim 4, characterised in that a fixed stop (13) is disposed at the side of each hook (16) in such a way that the finger (11') flattens it against the stop so as to accurately determine the lateral deformation of the hook (16) in question.

6. Shedding mechanism according to claim 4, characterized in that the two projections (14-15) of each hook (16) are oppositely disposed at the upper end of the latter so as to allow true crossing of the griffs (8a, 9a) in known manner.

7. Shedding mechanism according to any of claims 1 to 6, characterised in that the open shed projection (6) of each hook (1-16) is replaced by a small bar (17).

## Patentansprüche

1. Schaftmaschine zur Steuerung der Fachbildung einer Webmaschine, insbesondere einer doppelhubigen Jacquard-maschine, mit einem offenen Fach des Typs, der einerseits zwei Kästen (8,9) aufweist, die sich gegeneinander verschieben, und andererseits mit Platinen (1-6) versehen ist, die um 180° versetzt gegenüberliegende Haken (2, 3, 14-15) zur Betätigung der Litzen aufweisen und die parallel zu den Nadeln ausgerichtet sind, während feste Messer (10) vorhanden sind, die mit den einzelnen Haken (6) der Platinen (1-16) zusammenwirken, um sie in ihrer oberen Stellung zu halten, dadurch gekennzeichnet, daß in der unteren Stellung der Platinen Mittel (1a-11, 11') angeordnet werden, die jede von ihnen unter der Wirkung des Druckes seitlich verformen kann, so daß sich das Ende ihres oberen Hakens (2, 14, 15) oder ihres unteren Hakens (3) mit der Kante der Messer (8a, 9a) außer Eingriff befindet, damit die Platine (1-16) durch die genannten Messer (8a, 9a) nicht angehoben wird, wenn ihr Kasten (8,9) bei normalem Druck steigt oder im Gegensatz dazu bei entgegengesetztem Druck angehoben wird, und daß die genannten Mittel (1a-11, 11') nicht mehr die seitliche Verformung der Platine (1-16) bewirken, sobald sie die genannte untere Stellung verläßt.

2. Schaftmaschine nach Anspruch 1, dadurch gekennzeichnet, daß die Mittel (1a-11, 11') die jede Platine in ihrer Ruhestellung auf der Bodenplatte seitlich verformen können, aus einer an sich bekannten Ausbauchung (1a) der Platine (1-16) bestehen und aus einem festen bekannten Anschlag (11), der zwischen den beiden Kästen (8-9) angeordnet ist und an dem Scheitel der Ausbauchung (1a) zur anlage kommt.

3. Schaftmaschine nach Anspruch 2, dadurch gekennzeichnet, daß das Ende (1 b) jeder Platine (1), das den oberen Haken (2) trägt, in an sich bekannter Weise in dem gleichen Sinn abgelenkt wird, wie die Ausbauchung (1a).

4. Schaftmaschine nach anspruch 1, dadurch gekennzeichnet, daß die Mittel (1a-11, 11'), die jede Platine (16) in der unteren Stellung seitlich verformen können, aus einem Stab (11') gebildet werden, der quer verschiebbar ist und sich seitlich gegen die gerade Platine (16) abstützt.

5. Schaftmaschine nach Anspruch 4, dadurch gekennzeichnet, daß ein fester Anschlag (13) seitlich an jeder Platine (16) so angeordnet ist, daß der Stab (11') mit ihr in Überdeckung kommt, um exakt die seitliche Verformung der betreffenden Platine (16) zu bestimmen.

6. Schaftmaschine nach Anspruch 4, dadurch gekennzeichnet, daß die beiden Haken (14,15) jeder Platine (16) an ihrem oberen Ende gegenüberliegend angeordnet sind, um in an sich bekannter Weise ein tatsächliches Kreuzen der Messer (8a, 9a) zu ermöglichen.

7. Schaftmaschine nach einem der Ansprüche 1-6, dadurch gekennzeichnet, daß der Haken (6) des offenen Faches jeder Platine (1-16) durch einen Steg (17) ersetzt ist.
